# EUROPÄISCHE PATENTSCHRIFT

(11) **EP 3 107 694 B1**
(45) Veröffentlichungstag und Bekanntmachung des Hinweises auf die Patenterteilung: **27.11.2019**
(21) Anmeldenummer: 15703298.8
(22) Anmeldetag: 10.02.2015
(51) Int. Cl.: B25D 17/08

(54) **WERKZEUGHALTER**
TOOL HOLDER
PORTE-OUTIL

(30) Priorität: 20.02.2014 EP 14155930
(43) Veröffentlichungstag der Anmeldung: 28.12.2016
(73) Patentinhaber: Hilti Aktiengesellschaft, 9494 Schaan (LI)
(72) Erfinder: MEIXNER, Ralf, 87656 Germaringen (DE); HAUPTMANN, Udo, 86899 Landsberg (DE)
(74) Vertreter: Hilti Aktiengesellschaft Corporate Intellectual Property
(86) Internationale Anmeldenummer: PCT/EP2015/052736
(87) Internationale Veröffentlichungsnummer: WO 2015/124460

(56) Entgegenhaltungen:
- DE-A1- 3 606 331
- DE-U1- 9 305 463
- US-A1- 2003 136 586

## Beschreibung

### GEBIET DER ERFINDUNG

Die vorliegende Erfindung betrifft einen Werkzeughalter für eine handgehaltene Werkzeugmaschine, insbesondere für eine drehende und meißelnde Werkzeugmaschine, z.B. einen Bohrhammer, wie beispielsweise aus der DE 10 2010 10029609 A1 bekannt. Ein Werkzeughalter gemäß dem Oberbegriff von Anspruch 1 ist aus US 2003/0136586 A1 bekannt.

### OFFENBARUNG DER ERFINDUNG

Der erfindungsgemäße Werkzeughalter ist durch die Merkmale des Anspruchs 1 definiert.

Der erfindungsgemäße Werkzeughalter für eine handgehaltene Werkzeugmaschine hat einen rohrförmigen Grundkörper und eine Staubkappe. Der Grundkörper hat eine Stirnfläche, an welche sich eine zylindrische oder prismatische Außenfläche anschließt. Die Staubkappe hat in Einführrichtung aufeinanderfolgend einen Dichtring, einen mittleren Abschnitt und einen Sitz. Der Dichtring ist in Einführrichtung vor der Stirnseite des Grundkörpers angeordnet. Der Sitz hat eine zylindrische oder prismatische Innenfläche, die an der Außenfläche des Grundkörpers anliegt. Der mittlere Abschnitt hat eine kegelförmige Innenfläche, deren Innendurchmesser in Einführrichtung bis auf den Innendurchmesser der zylindrischen Innenfläche abnimmt.

Die Staubkappe sitzt mit ihrem Sitz stramm auf dem Grundkörper auf. Die Innenfläche des Sitzes und die Außenfläche des Grundkörpers sind zueinander vorzugsweise komplementär. Der mittlere Abschnitt liegt hingegen nicht an dem Grundkörper an. Der mittlere Abschnitt bildet ein Festkörpergelenk, welche eine geringe Auslenkung des Dichtrings quer zu der Arbeitsachse ermöglicht. Der Dichtring kann auf diese Weise Querbewegungen des Bohrers oder Meißels folgen. Der Dichtring bleibt an dem Bohrer umfänglich anliegend und versiegelt die Öffnung des Werkzeughalters. Zudem verringert sich ein Abrieb des Dichtrings durch schräg laufende Bohrer.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: einen Bohrhammer
- Fig. 2: einen Werkzeughalter

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt als Beispiel einer meißelnden Handwerkzeugmaschine schematisch einen Kombihammer **1.** Der Kombihammer **1** hat einen Werkzeughalter **2**, in welchen ein Schaftende **3** eines Werkzeug, z.B. eines des Bohrers **4,** eingesetzt werden kann. Einen primären Antrieb des Kombihammers **1** bildet ein Motor **5,** welcher ein Schlagwerk **6** und eine Abtriebswelle **7** antreibt. Der Motor **5** und das Schlagwerk **6** sind in einem Maschinengehäuse **8** angeordnet. Ein Anwender kann den Kombihammer **1** mittels eines an dem Maschinengehäuse **8** befestigten Handgriffs **9** führen und mittels eines Systemschalters **10** den Kombihammer **1** in Betrieb nehmen. Im Betrieb dreht der Kombihammer **1** den Bohrer **4** kontinuierlich um eine Arbeitsachse **11** und kann dabei den Bohrer **4** in Schlagrichtung **12** längs der Arbeitsachse **11** in einen Untergrund schlagen. Das Schlagwerk **6** ist vorzugsweise ein motorgetriebenes pneumatisches Schlagwerk **6.** Ein Schläger **13** ist über eine Luftfeder **14** an einen von dem Motor **5** längs einer Arbeitsachse **11** hin- und herbewegten Kolben **15** angekoppelt. Der Schläger **13** schlägt unmittelbar oder mittelbar durch einen Döpper **16** auf das Schaftende **3.**

Der Werkzeughalter **2** ist im Detail in Fig. 2 in einem Längsschnitt dargestellt. Der Werkzeughalter **2** hat eine von der Abtriebswelle **7** angetriebene hohle Spindel **17** (Grundkörper) mit einem Aufnahmeraum **18** für das Werkzeug **4.** Der Bohrer **4** kann durch eine abtriebsseitige Öffnung an der Stirnseite **19** des Grundkörpers **17** in Einführrichtung **20** (entgegen der Schlagrichtung **12**) in den Aufnahmeraum **18** eingesetzt werden. Der Aufnahmeraum **18** ist vorzugsweise komplementär zu dem Schaftende **3**, z.B. zylindrisch ausgebildet. Der beispielhafte Werkzeughalter **2** hat zwei in den Aufnahmeraum **18** teilweise hineinragende Klinken **21.** Die Klinken **21** liegen in zwei Langlöchern **22**, welche in den Grundkörper **17** eingebracht sind. Ein Verriegelungsring **23** überdeckt in radialer Richtung die beiden Klinken **21** derart, dass diese nicht radial ausweichen können. Ein entgegen der Einführrichtung **20** federbelasteter Schieber **24** hält die beiden Klinken **21** in dem Verriegelungsring **23.** Ein Anwender kann mittels einer Entriegelungshülse **25** die beiden Klinken **21** in Einführrichtung **20** aus dem Verriegelungsring **23** ziehen, damit diese radial aus dem Aufnahmeraum **18** ausschwenken können. Anstelle von Klinken **21** können auch Kugeln eingesetzt werden.

Der Werkzeughalter **2** hat ferner einen oder mehrere in den Aufnahmeraum **18** hineinragende Stege **26**, welche starr mit dem Grundkörper **17** verbunden sind. Eine um die Arbeitsachse **11** drehende Bewegung des Grundkörpers **17** wird mittels der Stege **26** auf den Bohrer **4** übertragen.

Eine Staubkappe **27** schützt den Werkzeughalter **2** gegen Staub. Die Staubkappe **27** ist in Einführrichtung **20** auf den Grundkörper **17** aufgesteckt. Die Staubkappe **27** hat in Einführrichtung **20** des Bohrers **4** drei unmittelbar aufeinanderfolgende Abschnitte **28**, **29**, **30.** Die drei Abschnitte **28**, **29**, **30** sind vorzugsweise ein monolithisches Bauteil, d.h. hängen ohne Fügezonen, weder geklebt, verschweißt, verschraubt, etc., zusammen.

Der vorderste Abschnitt **28** bildet einen Dichtring **28.** Der Dichtring **28** liegt in Einführrichtung **20** vor dem Grundkörper **17.** Ein Innendurchmesser **31** des Dichtrings **29** ist enger als der typische Durchmesser des Bohrers **4**, entsprechend ist der Innendurchmesser **31** des Dichtrings **29** geringer als der Innendurchmesser **33** des Aufnahmeraums **18.** Der Dichtring **28** und der Bohrer **4** schließen staubdicht miteinander ab und verhindern somit ein Eindringen von Staub in den Aufnahmeraum **18.** Der Dichtring **28** kann eine Dichtlippe **32** aufweisen, die in die Innenfläche **34** des Dichtrings **28** eingesetzt ist und dessen Innendurchmesser **31** definiert. Die Dichtlippe **32** ist ein dünner Ring, der vorzugsweise aus einem weicheren Kunststoff als die Staubkappe **27** gebildet ist, z.B. aus Gummi.

Ein hinterer Abschnitt **30** der Staubkappe **27** bildet einen Sitz **30** der Staubkappe **27** mit einer zylindrischen Innenfläche **35.** Die Innenfläche **35** liegt vorzugsweise stramm an der Außenfläche **36** des Grundkörpers **17** an. Die Innenfläche **35** des Sitzes **30** hat vorzugsweise die gleiche Form wie die Außenfläche **36** des Grundkörpers **17**, d.h. beide zylindrisch oder beide prismatisch. Ein Innendurchmesser **37** des Sitzes **30** ist gleich dem Außendurchmesser des Grundkörpers **17.** Eine ringförmige Verdickung **38** des Sitzes **30** kann in eine ringförmige Nut des Grundkörpers **17** eingreifen, um ein versehentliches Abziehen der Staubkappe **27** zu unterbinden.

Ein mittlerer Abschnitt **29** verbindet den vorderen Abschnitt **28** und den hinteren Abschnitt **30.** Der mittlere Abschnitt **29** bildet ein Festkörpergelenk **29** zwischen dem Dichtring **28** und dem Sitz **30.** Der mittlere Abschnitt **29** hat eine kegelförmige Innenfläche **39.** Die kegelförmige Innenfläche **39** weitet sich von dem Sitz **30** bis zu dem Dichtring **28**, zumindest bis zu der Stirnseite **19** des Grundkörpers **17**, zunehmend auf. Der Innendurchmesser **40** nimmt entsprechend entgegen der Einführrichtung **20** zu. Zwischen dem mittleren Abschnitt **29** und dem Grundkörper **17** ergibt sich ein keilförmiger Spalt **41.** Die Neigung **42** des kegelförmigen Innenfläche **39** ist gering und liegt im Bereich zwischen 5 Grad und 20 Grad. Eine Länge **43** des mittleren Abschnitts **29** ist größer als der halbe Innendurchmesser **37** des Sitzes **30**, d.h. größer als der halbe Außendurchmesser des Grundkörpers **17.**

## Patentansprüche

1. Werkzeughalter (2) für eine handgehaltene Werkzeugmaschine mit
einem rohrförmigen Grundkörper (17), der koaxial zu einer Arbeitsachse (11) einen zylindrischen oder prismatischen Innenraum (18) aufweist, in welchen in einer Einführrichtung (20) ein Werkzeug (4) einführbar ist, wobei der rohrförmige Grundkörper (17) eine sich an eine Stirnseite (19) anschließende zylindrische oder prismatische Außenfläche (36) aufweist, und
einer Staubkappe (27), welche in Einführrichtung (20) aufeinanderfolgend einen Dichtring (28), einen mittleren Abschnitt (29) und einen Sitz (30) aufweist, wobei der Dichtring (28) in Einführrichtung (20) vor der Stirnseite (19) des Grundkörpers (17) angeordnet ist,
wobei der mittlere Abschnitt (29) eine kegelförmige Innenfläche (39) aufweist, deren Innendurchmesser (40) sich in Einführrichtung (20) bis auf den Innendurchmesser (37) des Sitzes (30) verringert, und der Sitz (30) mit einer zylindrischen oder prismatische Innenfläche (35) an der Außenfläche (36) des Grundkörpers (17) stramm anliegend angeordnet ist,
**dadurch kennzeichnet, dass**
der mittlere Abschnitt (29) den Grundkörper (17) umschließend einen keilförmiger Spalt (41) zwischen dem mittleren Abschnitt (30) und dem Grundkörper (17) ausbildet, und der mittlere Abschnitt (29) ein Festkörpergelenk ausbildet.

2. Werkzeughalter (2) nach Anspruch 1, **dadurch gekennzeichnet, dass** eine Neigung (42) der kegelförmigen Innenfläche (39) zu der Arbeitsachse (11) zwischen 5 Grad und 20 Grad beträgt.

3. Werkzeughalter (2) nach Anspruch 1 oder 2, **dadurch gekennzeichnet, dass** eine Länge (43) der kegelförmigen Innenfläche (39) längs der Arbeitsachse (11) größer als die Hälfte des Innendurchmessers (37) ist.

4. Werkzeughalter (2) nach einem der vorhergehenden Ansprüche, **dadurch gekennzeichnet, dass** ein Innendurchmesser (31) des Dichtrings (28) geringer ist als ein Innendurchmesser (33) des Grundkörpers (17).

5. Werkzeughalter (2) nach Anspruch 4, **dadurch gekennzeichnet, dass** der Dichtring (28) eine eingesetzte Dichtlippe (32) aufweist, deren Kunststoff weicher als ein Kunststoff der Staubkappe (27) ist.

## Claims

1. Tool holder (2) for a hand-held machine tool with
a pipe-shaped base body (17), which has a cylindrical or prismatic inner space (18) coaxial to a working axis (11), into which a tool (4) may be inserted in a direction of insertion (20), in which the pipe-shaped base body (17) has a cylindrical or prismatic outer surface (36) adjoining a front face (19), and
a dust cap (27), which has a sealing ring (28), a middle section (29) and a seat (30) following one after the other in the direction of insertion (20), in which the sealing ring (28) is arranged in front of the front face (19) of the base body (17) in the direction of insertion,
in which the middle section (29) has a conical inner surface (39), the inner diameter (40) of which decreases to the inner diameter (37) of the seat (30) in the direction of insertion (20), and the seat (30) is arranged tight fitting with a cylindrical or prismatic inner surface (35) to the outer surface (36) of the base body (17),
**characterised in that**
the middle section (29) forms a wedge-shaped gap (41) between the middle section (30) and the base body (17) enclosing the base body (17), and
the middle section (29) forms a solid body joint.

2. Tool holder (2) according to claim 1, **characterised in that** an inclination (42) of the conical inner surface (39) to the working axis (11) is between 5 degrees and 20 degrees.

3. Tool holder (2) according to claim 1 or 2, **characterised in that** a length (43) of the conical inner surface (39) along the working axis (11) is greater than half the inner diameter (37).

4. Tool holder (2) according to one of the previous claims, **characterised in that** an inner diameter (31) of the sealing ring (28) is smaller than an inner diameter (33) of the base body (17).

5. Tool holder (2) according to claim 4, **characterised in that** the sealing ring (28) has a sealing lip (32) applied, the plastic of which is softer than a plastic of the dust cap (27).

## Revendications

1. Porte-outil (2) pour une machine-outil tenue à la main comportant :
un corps principal tubulaire (17) comportant, coaxialement à un axe de travail (11), une chambre intérieure cylindrique ou prismatique (18) dans laquelle un outil (4) peut être inséré dans une direction d'insertion (20), dans lequel le corps principal tubulaire (17) présente une surface extérieure cylindrique ou prismatique (36) adjacente à une face frontale (19), et
un capot de protection contre les poussières (27) comportant, les uns à la suite des autres dans la direction d'insertion (20), une bague d'étanchéité (28), une partie centrale (29) et un logement (30), dans lequel la bague d'étanchéité (28) est agencée devant la face frontale (19) du corps principal (17) dans la direction d'insertion (20),
dans lequel la partie centrale (29) présente une surface intérieure sphérique (39) dont le diamètre intérieur (40) diminue dans la direction d'insertion (20) jusqu'au diamètre intérieur (37) du logement (30), et le logement (30) avec une surface intérieure cylindrique ou prismatique (35) est agencé de manière à être fermement en contact avec la surface extérieure (36) du corps principal (17),
**caractérisé en ce que**
la partie centrale (29) forme le corps principal (17) entourant un espace en forme de coin (41) entre la partie centrale (30) et le corps principal (17), et
la partie centrale (29) forme une articulation d'un seul tenant.

2. Porte-outil (2) selon la revendication 1, **caractérisé en ce qu'**une inclinaison (42) de la surface intérieure sphérique (39) par rapport à l'axe de travail (11) est comprise entre 5 degrés et 20 degrés.

3. Porte-outil (2) selon la revendication 1 ou 2, **caractérisé en ce qu'**une longueur (43) de la surface intérieure sphérique (39) le long de l'axe de travail (11) est supérieure à la moitié du diamètre intérieur (37).

4. Porte-outil (2) selon l'une des revendications précédentes, **caractérisé en ce qu'**un diamètre intérieur (31) de la bague d'étanchéité (28) est inférieur à un diamètre intérieur (33) du corps principal (17).

5. Porte-outil (2) selon la revendication 4, **caractérisé en ce que** la bague d'étanchéité (28) comporte une lèvre d'étanchéité insérée (32) dont la matière plastique est plus souple qu'une matière plastique du capot de protection contre les poussières (27).
